# EUROPÄISCHE PATENTSCHRIFT

(11) **EP 1 820 736 B1**
(45) Veröffentlichungstag und Bekanntmachung des Hinweises auf die Patenterteilung: **06.04.2011**
(21) Anmeldenummer: 07003470.7
(22) Anmeldetag: 20.02.2007
(51) Int. Cl.: B65C 9/00

(54) **Maschine zum Ausstatten von Flaschen oder dgl. Behälter, insbesondere Etikettiermaschine**
Machine for decorating bottles or similar containers, in particular a labelling machine
Machine pour équiper des bouteilles ou des récipients analogues, en particulier machine d'étiquetage

(30) Priorität: 21.02.2006 DE 202006002729 U
(43) Veröffentlichungstag der Anmeldung: 22.08.2007
(73) Patentinhaber: KHS GmbH, Juchostrasse 20 44143 Dortmund (DE)
(72) Erfinder: Krämer, Klaus, 44267 Dortmund (DE); Schach, Martin, 44799 Bochum (DE)

(56) Entgegenhaltungen:
- EP-A1- 0 805 109
- EP-A1- 1 493 671
- WO-A1-03/082679
- DE-U1- 20 221 208
- US-A- 4 362 594

## Beschreibung

Die Erfindung bezieht sich auf eine Maschine gemäß Oberbegriff Anspruch 1.

Bekannt ist eine solche Maschine zum Ausstatten von Flaschen oder dgl. Behälter in Form einer Etikettiermaschine umlaufender Bauart (DE 202 21 208 U1), bei der an der Peripherie eines um eine vertikale Maschinenachse umlaufend angetriebenen Rotors mehrere Etikettieraggregate freistehend, d.h. mit Füßen auf einem Boden aufstehend angeordnet sind. Um das für das ordnungsgemäße Aufbringen der Ausstattungselemente bzw. Etiketten auf die Flaschen bzw. Behälter erforderliche Ausrichten der freistehenden Etikettieraggregate in Bezug auf das Maschinengestell der Maschine zu erreichen, sind an der Peripherie des Maschinengestells zusätzlich Elemente zur Festlegung der Lage des jeweiligen Etikettieraggregates relativ zum Maschinengestell vorgesehen.

Der grundsätzliche Vorteil einer solchen Maschine besteht darin, dass durch Austauschen eines oder mehrerer Etikettieraggregate eine Umstellung der Maschine von einer Behälterart oder - größe auf eine andere Behälterart oder -größe und/oder von einer Ausstattung auf eine andere Ausstattung problemlos und ohne großen Zeitaufwand möglich ist, insbesondere auch Justier- oder Einstellarbeiten und/oder Reparaturen an den Etikettieraggregaten getrennt von der Maschine und somit ohne Produktionsunterbrechung durchgeführt werden können. Ein Nachteil der bekannten Maschine besteht allerdings darin, dass durch die freistehende Anordnung der Etikettieraggregate an der Peripherie des Maschinengestells u. a. eine Höheneinstellung oderausrichtung des jeweiligen Aggregates notwendig ist.

Weiterhin bekannt wurden solche Maschinen zum Ausstatten von Flaschen oder dergleichen Behälter, bei welchen die austauschbaren Etikettieraggregate vollständig vom Maschinengestell aufgenommen oder gehalten werden.

Beispielsweise stellt die EP 1 493 671 A1 eine derartige Vorrichtung vor, bei welcher das Etikettieraggregat ein eigenes, mit Rollen versehenes Fahrgestell aufweist. Zunächst wird das Etikettieraggregat an das Maschinengestell herangefahren und dort vorpositioniert. Anschließend vermindert das Etikettieraggregat seine Bauhöhe, wodurch zunächst ein am Etikettieraggregat vorgesehenes Zentrierelement eine Wirkverbindung mit einem passenden, am Maschinengestell angeordneten Gegenstück eingeht, und anschließend die Rollen des Fahrgestells vom Boden abgehoben werden. Durch diese Vorgehensweise wird das gesamte Gewicht des Etikettieraggregats vom Maschinengestell aufgenommen.

Eine weitere Etikettiervorrichtung dieser Bauart stellt die EP 0 805 109 A1 vor. Auch bei dieser Schrift ist vorgesehen, dass das Etikettieraggregat vollständig vom Maschinengestell aufgenommen ist, wobei es auf kreisrunden, beidseitig außen am Maschinengestell angebrachten Aufnahmen gelagert ist. Auch hier wird das gesamte Gewicht des Etikettieraggregats vom Maschinengestell aufgenommen.

Dadurch, dass bei dieser Vorgehensweise das gesamte Gewicht des Etikettieraggregats auf dem Maschinengestell lastet, ergibt sich, dass das Maschinengestell entsprechend massiv ausgeführt sein muss, was zu einem erhöhten Material- und Fertigungsaufwand, und somit letztlich zu erhöhten Kosten führt.

Aufgabe der Neuerung ist es, eine Maschine zum Ausstatten von Flaschen oder dergleichen Behälter aufzuzeigen, die unter Beibehaltung des Vorteils von austauschbaren Etikettieraggregaten ein vereinfachtes Andocken der Aggregate an der Maschine ermöglicht, aber gleichzeitig auch eine material- und kostensparende Ausbildung des Maschinengestells ermöglicht.

Zur Lösung dieser Aufgabe ist eine Maschine zum Ausstatten von Flaschen oder dergleichen Behältern im Sinne des Patentanspruches 1 ausgebildet.

Bei der neuerungsgemäßen Maschine stützt sich das jeweilige Etikettieraggregat an seiner der Maschine bzw. dem Maschinengestell zugewandten Seite mit wenigstens einer aggregatseitigen Zentrier- und Andockeinheit auf wenigstens einer maschinenseitigen Zentrier- und Andockeinheit ab, wobei diese Zentrier- und Andockeinheiten in ihrem Zusammenwirken nicht nur ein lastübertragendes Auflager für diese Abstützung bilden, sondern zugleich auch die erforderliche Ausrichtung des jeweiligen Etikettieraggregates in Bezug auf das Maschinengestell bewirken, und zwar mit dem Vorteil, dass zumindest an der den Maschinengestell zugewandten Seite die erforderliche Höheneinstellung und/oder die erforderliche Ausrichtung der Mittelachse EA zum Maschinengestell 8 und/oder die Neigung und/oder Drehlage um die Mittelachse EA oder eine dazu parallele Achse des jeweiligen Etikettieraggregates nach dem Andocken automatisch gegeben ist.

Bei einer bevorzugten Ausführungsform der Neuerung ist das von der wenigstens eine maschinenseitige Zentrier- und Andockeinheit und der wenigstens einen aggregatseitigen Zentrier- und Andockeinheit gebildete Auflager so ausgebildet, dass es eine Schwenkbewegung um eine horizontale oder annähernd horizontale Achse ermöglicht, und zwar zur Einstellung der Neigung des Etikettieraggregates gegenüber der Horizontalen. Hierfür stützt sich das Etikettieraggregat über wenigstens einen in der Höhe verstellbaren Fuß auf den Untergrund ab. Diese Schwenkmöglichkeit für die Einstellung der Neigung wird beispielsweise dadurch erreicht, dass die wenigstens eine maschinenseitige und/oder aggregatseitige Zentrier- und Andockeinheit eine Anlage- oder Auflagefläche für eine Gegenfläche an der wenigstens einen aggregatseitigen und/oder maschinenseitigen Zentrier- und Andockeinheit bildet, die (Anlage- oder Abstützfläche) um wenigstens eine Achse parallel zur Schwenkachse gewölbt bzw. konvex gekrümmt ist.

Auch die neuerungsgemäße Maschine hat den Vorteil eines unproblematischen, schnellen Austauschs der Etikettieraggregate, beispielsweise zur Umstellung der Maschine auf eine andere Art und/oder Größe der Behälter, auf eine andere Art der Ausstattung usw.

Weiterbildungen der Neuerung sind Gegenstand der Unteransprüche.

Die Neuerung wird im Folgenden anhand der Figuren an Ausführungsbeispielen näher erläutert.

Es zeigen:
- Fig. 1: in vereinfachter Darstellung eine Draufsicht auf eine Maschine zum Ausstatten von Flaschen oder dergleichen Behälter in Form einer Etikettiermaschine umlaufender Bauart;
- Fig. 2: in Seitenansicht eine der am Maschinenrahmen bzw. Maschinengestell angedockten, wechselbaren Etikettierstationen, zusammen mit einer Teildarstellung des Maschinentisches und des um eine vertikale Maschinenachse umlaufend angetriebenen Rotors der Etikettiermaschine;
- Fig. 3: in perspektivischer Darstellung eine Unteransicht des Maschinentisches im Bereich einer maschinenseitigen Zentrier- und Andockeinheit zum Andocken einer Etikettierstation;
- Fig. 4: die maschinenseitige Zentrier- und Andockeinheit in Seitenansicht, zusammen mit einem aggregatseitigen Zentrier- und Kupplungselement, teilweise geschnitten;
- Fig. 5: in sehr vereinfachter schematischer Darstellung eine Draufsicht auf eine maschinenseitige Zentrier- und Andockeinheit bei einer weiteren möglichen Ausführungsform der Erfindung;
- Fig. 6: eine Seitenansicht eines Zentrier- und Kupplungselementes der Zentrier- und Andockeinheit der Figur 5;
- Fig. 7: einen Schnitt entsprechend der Linie I-I der Figur 6.

Die in den Figuren allgemein mit 1 bezeichnete Etikettiermaschine dient zum Ausstatten, d.h. zum Etikettieren von Flaschen 2, die über einen Transporteur 3 einem Behältereinlauf 4 bzw. einem dortigen Einlauf- oder Übergabestern 4.1 aufrecht stehend, d. h. mit ihrer Flaschenachse in vertikaler Richtung orientiert, zugeführt werden. Nach dem Etikettieren werden die Flaschen 2 an einem Behälterauslauf 5 bzw. mit einem dortigen Auslauf- oder Übergabestern 5.1 wieder an einen Transporteur 3 übergeben und auf diesem aufrecht stehend einer weiteren Verwendung zugeführt.

Mehr im Detail beschrieben ist die Etikettiermaschine 1 eine solche umlaufender Bauart, d.h. sie besitzt u. a. an einem mit mehreren Füßen 6 auf dem Untergrund bzw. Boden 7 aufstehenden Maschinengestell 8 einen um eine vertikale Maschinenachse in Richtung des Pfeils B umlaufend angetriebenen Rotor 9, an dessen Umfang in der dem Fachmann bekannten Weise eine Vielzahl von Standflächen gebildet sind, auf die die Flaschen 2 jeweils am Behältereinlauf 4 einzeln übergeben und auf dem die Flaschen 2 während des Etikettiervorgangs durch einen über jeder Standfläche vorgesehenen Stempel 10 durch Einspannen zwischen diesem Stempel und der Stanfläche gehalten sind.

An der Peripherie des Rotors 9 sind vorzugsweise mehrere Etikettierstationen oder -ag gregate 11 vorgesehen, von denen in den Figuren der einfacheren Darstellung wegen nur eines gezeigt ist. Die Etikettieraggregate 11, die sämtliche für das Aufbringen von Etiketten 12 auf die Flaschen 2 notwendigen Funktionselemente aufweisen, sind mit dem Rotor 9 nicht umlaufend an der Peripherie des Maschinengestells 8 vorgesehen, und zwar auswechselbar, so dass die Etikettiermaschine 1 lediglich durch Austauschen der Etikettieraggregate 11 problemlos und ohne großen Zeitaufwand von einer Flaschen- oder Behälterart bzw. -größe auf eine andere Flaschen- oder Behälterart bzw. -größe und/oder von einer Etiketten- oder Ausstattungsart auf eine andere Etiketten- oder Ausstattungsart usw. umgestellt werden kann.

Für das in Bezug auf den Rotor 9 und die dortigen Behälterstandflächen exakt ausgerichtete Anordnen der Etikettieraggregate 11 bzw. deren Aggregatachse EA sind an der Unterseite eines von dem Maschinengestell 8 gebildeten Maschinentisches 13 bzw. an dessen Peripherie maschinenseitige Zentrier- und Kupplungseinheiten 14 vorgesehen. Jede Einheit besteht aus einem an der Unterseite des Maschinentisches 13 befestigten Träger- oder Lagerelement 15, welches in Umfangsrichtung des Maschinentisches 13 gegeneinander versetzt zwei Zentrier- und Kupplungselemente 16 aufweist. Auf jedes dieser maschinenseitigen Zentrier- und Kupplungselemente 16 ist nach dem Andocken des Etikettieraggregates ein aggregatseitiges Zentrier- und Kupplungselement 17 aufgesetzt. Diese aggregatseitigen Zentrier- und Kupplungselemente 17 sind jeweils an einem Ende eines Trägers 18 vorgesehen, der ebenso wie die Zentrier- und Kupplungselemente 17 Bestandteil einer aggregatseitigen Zentrier- und Andockeinheit 19 ist. Letztere ist in geeigneter Weise an einer den Maschinengestell 8 benachbarten Stirnseite 11.1 des Etikettieraggregates über die Stirnseite wegstehend vorgesehen.

Bei der dargestellten Ausführungsform sind die beiden maschinenseitigen Zentrier- und Kupplungselemente 16 kugelkopfförmig ausgebildet. Die aggregatseitigen Zentrier- und Kupplungselemente 17 bilden jeweils eine an die Kugelkopfform angepasste Ausnehmung 17.1, in der bei angedocktem Etikettieraggregat 11 jeweils der Kugelkopf eines Zentrier- und Kupplungselementes 16 aufgenommen ist, und zwar derart, dass sich das Etikettieraggregat 11 im Bereich seiner Stirnseite 11.1 über die beiden, jeweils auf einem Zentrier- und Kupplungselement 16 aufliegenden Zentrier- und Kupplungselementen 17 am Maschinenrahmen 8 bzw. an der dortigen Zentrier- und Andockeinheit 14 abstützt. Durch die beiden maschinenseitigen Zentrier- und Kupplungselemente 16 und durch die beiden aggregatseitigen Zentrier- und Kupplungselemente 17 mit ihren an die Zentrier- und Kupplungselemente 16 angepassten Ausnehmungen 17.1 weist das Etikettieraggregat 11 nach dem Andocken an dem Maschinengestell 8, die für das Etikettieren notwendige exakte Ausrichtung auf. Dabei sind insbesondere die Ausrichtung der Mittelachse EA des Etikettieraggregats 11, die erforderliche Höhenlage und die Drehlage des Etikettieraggregats um eine zur Mittelachse EA des Etikettieraggregats 11 parallele Achse in Bezug auf das Maschinengestell 8 festgelegt.

Im Bereich der dem Maschinengestell 8 entfernt liegenden Seite 11.2 stützt sich das Etikettieraggregat 11 mit mindestens einem Fuß 20 auf den Boden 7 ab. Bei der dargestellten Ausführungsform ist ein derartiger Fuß vorgesehen. Wie mit dem Doppelpfeil C angedeutet, sind die Füße 20 höhenverstellbar. Hierdurch ist eine Einstellung der Neigung des Etikettieraggregates 11 möglich, und zwar durch Schwenken dieses Aggregates um das von den maschinenseitigen Zentrier- und Kupplungselementen 16 und den aggregatseitigen Zentrier- und Kupplungselementen 17 gebildete Schwenklager, welches einen für die Neigungseinstellung ausreichenden Schwenkwinkel ermöglicht. Die maschinenseitigen Zentrier- und Kupplungselemente 16 sind hierfür, wie ausgeführt, kugelkopfartig ausgebildet. Auch andere Formen sind denkbar, beispielsweise die Ausbildung der maschinenseitigen Zentrier- und Kupplungselemente 16 als Zapfen, die an ihrem oberen, freien Ende, auf welches die aggregatseitigen Zentrier- und Kupplungselemente 17 von oben her aufsetzbar sind, kugelkalottenartig oder aber zumindest um eine senkrecht zur Achse EA des Aggregats orientierte Raum- oder Krümmungsachse gewölbt sind.

Um das Andocken des jeweiligen Etikettieraggregates 11 zu erleichtern, ist das Lagerelement 15 beispielsweise mit zwei Führungsflächen 15.1 ausgebildet, von denen jede einem maschinenseitigen Zentrier- und Kupplungselement 16 benachbart ist und die ebenfalls in Umfangrichtung des Rotors 9 versetzt angeordnet sind. Jede Führungsfläche 15.1 ist von einem vertikalen Wandabschnitt gebildet. Die Führungsflächen 15.1 sind so orientiert, dass ihre Ebenen einen spitzen Winkel, d.h. einen Winkel deutlich kleiner 45° miteinander einschließen, der sich zur Mitte des Maschinengestells 8 hin öffnet. Die beiden maschinenseitigen Zentrier- und Kupplungselemente 16 sind an einer Platine 15.2 des Lagerelementes 15 vorgesehen, die über die Führungsflächen 15.1 vorsteht. Der Träger 18 der aggregatseitigen Zentrier- und Andockeinheit 19 ist maulartig ausgebildet, sodass er bei angedocktem Etikettieraggregat 11 das Lagerelement 15 an den Führungsflächen 15.1 gabelförmig übergreift. Beim Andocken ist somit der gabelförmige Träger 18 am Lagerelement 15 bzw. an den Führungsflächen 15.1 geführt, so dass das Andocken des Etikettieraggregates 11 wesentlich erleichtert wird.

Jedes Etikettieraggregat 11 besitzt einen eigenen Antrieb für seine Funktionseinheiten. Dieser Antrieb ist beispielsweise elektrisch mit dem Antrieb des Rotors 9 synchronisiert. Weiterhin sind die Funktionselemente des Etikettieraggregates 11 zumindest teilweise einstellbar an einem Rahmen dieses Aggregates vorgesehen.

Die Figuren 5 - 7 zeigen in vereinfachter Darstellung die maschinenseitige Zentrier- und Andockeinheit 14a und aggregatseitige Zentrier- und Andockeinheit 19a bei einer weiteren Ausführungsform. Die den Zentrier- und Kupplungselementen 16 entsprechenden, maschinenseitigen Zentrier- und Kupplungselemente 16 a sind bei dieser Ausführungsform von einem Bolzen oder einer Stange gebildet, die jeweils beidendig an einem Wandabschnitt 21.1 eines Lagerelementes 21 gehalten sind, welches seinerseits in geeigneter Weise an der Peripherie des Maschinengestells 8 oder an der Unterseite eines dortigen Maschinentisches befestigt ist. Die den Zentrier- und Kupplungselementen 17 entsprechenden aggregatseitigen Zentrier und Kupplungselemente 17a sind klauenartig derart ausgebildet, dass sie mit einer an den Durchmesser der Zentrier- und Kupplungselemente 16a angepassten Ausnehmung 17a.1 auf jeweils ein Zentrier- und Kupplungselement 16a von oben her aufsetzbar sind, so dass sich auch bei dieser Ausführungsform das Etikettieraggregat wiederum mit seiner dem Maschinengestell 8 benachbarten Seite mit den dortigen aggregatseitigen Zentrier- und Kupplungselementen 17a lastübertragend auf den maschinenseitigen Zentrier- und Kupplungselementen 16a bzw. auf der diese Elemente aufweisenden Zentrier- und Andockeinheit 14a abstützt. Die beiden Zentrier- und Kupplungselemente 16a sind so orientiert, dass sie mit ihren Achsen in horizontaler Richtung achsgleich miteinander angeordnet sind, und zwar senkrecht zu der Achse EA und bei radial zur vertikalen Maschinenachse des Rotors 9 orientierter Achse EA dann tangential oder annähernd tangential zur Drehrichtung des Rotors 9.

Wie u. a. die Figur 6 zeigt, sind die Wandabschnitte 21.1 so geformt, dass sie eine sich von der Oberseite der Zentrier- und Andockeinheit 14a eine zum Zentrier- und Kupplungselement 16a hin trichterartig nach unten verengende Einführöffnung bilden, die das Einführen der aggregatseitigen Zentrier- und Kupplungselemente 17a erleichtert.

### Bezugszeichenliste

- 1: Etikettiermaschine
- 2: Flasche
- 3: Transporteur
- 4: Behältereinlauf
- 4.1: Einlaufstern
- 5: Behälterauslauf
- 5.1: Auslaufstern
- 6: Fuß des Maschinengestells
- 7: Untergrund bzw. Boden
- 8: Maschinengestell
- 9: Rotor
- 10: Stempel
- 11: Etikettieraggregat
- 11.1, 11.2: Seite des Etikettieraggregates 11
- 12: Etikett
- 13: Maschinentisch
- 14, 14a: maschinenseitige Zentrier- und Andockeinheit
- 15: Lagerelement
- 15.1: Führungsfläche
- 15.2: Platte oder Platine
- 16, 16a: maschinenseitiges Zentrier- und Kupplungselement
- 17, 17a: aggregatseitiges Zentrier- und Kupplungselement
- 17.1, 17a.1: Öffnung oder Aufnahme
- 18, 18a: Träger- oder Lagerelement für die aggregatseitigen Zentrier- und Kupplungselemente
- 19, 19a: aggregatseitige Zentrier- und Andockeinheit
- 20: höhenverstellbarer Fuß
- 21: Lagerelement der maschinenseitigen Zentrier- und Andockeinheit 14a
- 21.1: Wandabschnitt des Lagerelementes 21
- A: Transportrichtung der Flaschen 2
- B: Umlaufrichtung des Rotors 9
- C: Höhenverstellung des Etikettieraggregates
- EA: Mittelachse des Etikettieraggregates 11

## Patentansprüche

1. Maschine zum Ausstatten von Flaschen (2) oder dgl. Behälter, mit wenigstens einem Transportelement (9) an einem Maschinengestell (8) zum Bewegen der Behälter (2) auf einer Transportstrecke, sowie mit wenigstens einem an der Transportstrecke angeordneten Etikettieraggregat (11), wobei sich das wenigstens eine Etikettieraggregat (11) auf einer dem Maschinengestell (8) benachbarten Seite (11.1) mit wenigstens einer aggregatseitigen Zentrier- und Andockeinheit (19,19a) auf wenigstens einer maschinenseitigen Zentrier- und Andockeinheit (14,14a) abstützt, wobei das wenigstens eine Etikettieraggregat (11) zusätzlich mit wenigstens einem Fuß (20) auf einem Boden (7) angeordnet ist, und dass zur Einstellung der Neigung des Etikettieraggregates (11) der wenigstens eine Fuß (20) höhenverstellbar ist, **dadurch gekennzeichnet, dass** die maschinenseitigen Zentrier- und Andockeinheit (14,14a) der aggregatseitigen Zentrier- und Andockeinheit (19,19a) lastübertragend abstützt und dass der von der wenigstens einen maschinenseitigen und aggregatseitigen Zentrier- und Andockeinheit (14,14a,19,19a) gebildete Aufleger des Etikettieraggregates (11) am Maschinengestell (8) für eine die Einstellung der Neigung ermöglichende Schwenkbewegung um eine horizontale oder annähernd horizontale Schwenkachse ausgebildet ist.

2. Maschine nach Anspruch 1, **dadurch gekennzeichnet, dass** die wenigstens eine maschinenseitige und/oder aggregatseitige Zentrier- und Andockeinheit (14, 14a, 19, 19a) wenigstens eine Auflagefläche bildet, die zumindest um eine Achse parallel zur Schwenkachse konvex gekrümmt ist und gegen die die aggregatseitige und/oder maschinenseitige Zentrier- und Andockeinheit (19, 19a, 14, 14a) mit einer Gegenfläche anliegt.

3. Maschine nach Anspruch 2, **dadurch gekennzeichnet, dass** die Auflagefläche von einem maschinenseitigen Zentrier- oder Kupplungselement (16, 16a) gebildet ist.

4. Maschine nach Anspruch 2 oder 3, **dadurch gekennzeichnet, dass** die Auflagefläche von einem aggregatseitigen Zentrier- und Kupplungselement (17, 17a) gebildet ist.

5. Maschine nach einem der Ansprüche 2 bis 4, **dadurch gekennzeichnet, dass** sich die wenigstens eine aggregatseitige Zentrier- und Andockeinheit (19, 19a) von oben her auf die wenigstens eine Auflagefläche (16, 16a) aufgesetzt ist.

6. Maschine nach einem der Ansprüche 2 bis 5, **dadurch gekennzeichnet, dass** die wenigstens eine Auflagefläche teilkugelförmig oder annähernd teilkugelförmig ausgebildet ist.

7. Maschine nach Anspruch 6, **dadurch gekennzeichnet, dass** die wenigstens eine Auflagefläche von der Fläche eines Kugelkopfes gebildet ist.

8. Maschine nach einem der Ansprüche 2 bis 5, **dadurch gekennzeichnet, dass** die wenigstens eine Auflagefläche eine kreiszylinderförmige oder annähernd kreiszylinderförmige Fläche ist.

9. Maschine nach einem der vorhergehenden Ansprüche 2 bis 8, **dadurch gekennzeichnet, dass** die wenigstens eine Auflagefläche von wenigstens einen Zentrier- und Kupplungselement (16, 16a) gebildet ist.

10. Maschine nach Anspruch 9, **dadurch gekennzeichnet, dass** die Zentrier- und Andockeinheit (14, 14a, 19, 19a) wenigstens zwei räumlich gegeneinander versetzte Zentrier- und Kupplungselemente (16, 16a) aufweist.

11. Maschine nach Anspruch 10, **dadurch gekennzeichnet, dass** die wenigstens zwei Zentrier- und Kupplungselemente (16,16a) in Richtung der Schwenkachse gegeneinander versetzt sind.

12. Maschine nach einem der vorhergehenden Ansprüche, **dadurch gekennzeichnet, dass** das Transportelement ein um eine vertikale Maschinenachse umlaufend antreibbarer Rotor (5) ist.

13. Maschine nach einem der vorhergehenden Ansprüche, **dadurch gekennzeichnet, dass** die maschinenseitigen Zentrier- und Andockeinheiten (14, 14a) und/oder die maschinenseitigen Zentrier- und Kupplungselemente (16, 16a) zumindest die maschinenseitige Ausrichtung des Etikettieraggregats (11) in der Höhe und/oder in der Drehlage um eine Achse parallel zur Mittelachse EA des Etikettieraggregats (11) festlegen.

## Claims

1. Machine for equipping bottles (2) or similar containers, having at least one transport element (9) on a machine frame (8) for moving the containers (2) on a conveyor section, and also having at least one labelling device (11) disposed on the conveyor section, wherein, on a side (11.1) adjacent to the machine frame (8), the at least one labelling device (11) rests with at least one device-side centering and docking unit (19,19a) on at least one machine-side centering and docking unit (14,14a), with the at least one labelling device (11) also being disposed with at least one foot (20) on a base (7), and wherein the at least one foot (20) is height adjustable for adjusting the inclination of the labelling device (11), **characterised in that** the machine-side centering and docking unit (14,14a) supports the device-side centering and docking unit (19,19a) in a load-transferring manner and that the support of the labelling device (11) on the machine frame (8) formed by the at least one machine-side and device-side centering and docking unit (14,14a,19,19a) is configured for a pivoting movement about a horizontal or approximately horizontal pivoting axis so as to facilitate the adjustment of the inclination.

2. Machine according to Claim 1, **characterised in that** the at least one machine-side and/or device-side centering and docking unit (14, 14a, 19, 19a) forms at least one support surface which is convexly curved at least about an axis parallel to the pivoting axis and lies with a mating face against the device-side and/or machine-side centering and docking unit (19, 19a, 14, 14a).

3. Machine according to Claim 2, **characterised in that** the support surface is formed by a machine-side centering or coupling element (16, 16a).

4. Machine according to Claim 2 or 3, **characterised in that** the support surface is formed by a device-side centering and coupling element (17, 17a).

5. Machine according to any of Claims 2 to 4, **characterised in that** the at least one device-side centering and docking unit (19, 19a) is set down from above onto the at least one support surface (16, 16a).

6. Machine according to any of Claims 2 to 5 **characterised in that** the at least one support surface is realised part-semispherically or approximately part-semispherically.

7. Machine according to Claim 6, **characterised in that** the at least one support surface is formed by the surface of a spherical head.

8. Machine according to any of Claims 2 to 5 **characterised in that** the at least one support surface is a circular cylinder-shaped or approximately circular cylinder-shaped surface.

9. Machine according to any of the preceding Claims 2 to 8 **characterised in that** the at least one support surface is formed by at least one centering and coupling element (16, 16a).

10. Machine according to Claim 9, **characterised in that** the centering and docking unit (14, 14a, 19, 19a) exhibits at least two spatially mutually offset centering and coupling elements (16, 16a).

11. Machine according to Claim 10, **characterised in that** the at least two centering and coupling elements (16, 16a) are mutually offset in the direction of the pivoting axis.

12. Machine according to any of the preceding claims, **characterised in that** the transport element is a rotor being drivable as to revolve about a vertical machine axis (5).

13. Machine according to any of the preceding claims, **characterised in that** the machine-side centering and docking units (14, 14a) and/or the machine-side centering and coupling elements (16, 16a) determine at least the machine-side orientation of the labelling device (11) vertically and/or in the rotational position about an axis parallel to the centreline EA of the labelling device (11).

## Revendications

1. Machine pour équiper des bouteilles (2) ou des récipients analogues, présentant au moins un élément de transport (9) sur un bâti de machine (8) pour le déplacement des récipients (2) sur un parcours de transport, ainsi qu'au moins un groupe d'étiquetage (11) disposé sur le parcours de transport, au moins un groupe d'étiquetage (11) s'appuyant sur un côté (11.1) contigu au bâti de machine (8) avec au moins une unité de centrage et d'amarrage (19 19a) côté groupe sur au moins une unité de centrage et d'amarrage (14, 14a) côté machine, au moins un groupe d'étiquetage (11) étant disposé en outre par au moins un pied (20) sur un fond (7), et au moins un pied (20) étant réglable en hauteur pour le réglage de l'inclinaison du groupe d'étiquetage (11), **caractérisée en ce que** l'unité de centrage et d'amarrage (14, 14a) côté machine de l'unité de centrage et d'amarrage (19, 19a) côté groupe s'appuie de manière à transmettre les charges et **en ce que** le bras formé par au moins une unité de centrage et d'amarrage (14, 14a, 19, 19a) côté groupe et côté machine du groupe d'étiquetage (11) est réalisé sur le bâti de machine (8) pour un mouvement de pivotement permettant le réglage de l'inclinaison autour d'un axe de pivotement horizontal ou approximativement horizontal.

2. Machine selon la revendication 1, **caractérisée en ce qu'**au moins une unité de centrage et d'amarrage (14, 14a, 19, 19a) côté machine et/ou côté groupe forme au moins une surface d'appui qui est courbée de manière convexe au moins autour d'un axe parallèlement à l'axe de pivotement et contre laquelle l'unité de centrage et d'amarrage (19, 19a, 14, 14a) côté groupe et/ou côté machine repose par une surface antagoniste.

3. Machine selon la revendication 2, **caractérisée en ce que** la surface d'appui est formée par un élément de centrage ou d'accouplement (16, 16a) côté machine.

4. Machine selon la revendication 2 ou 3, **caractérisée en ce que** la surface d'appui est formée par un élément de centrage et d'accouplement (17, 17a) côté groupe.

5. Machine selon l'une quelconque des revendications 2 à 4, **caractérisée en ce qu'**au moins une unité de centrage et d'amarrage (19, 19a) côté groupe, est placée par le haut sur au moins une surface d'appui (16, 16a).

6. Machine selon l'une quelconque des revendications 2 à 5, **caractérisée en ce qu'**au moins une surface d'appui est réalisée en forme de sphère partielle ou approximativement en forme de sphère partielle.

7. Machine selon la revendication 6, **caractérisée en ce qu'**au moins une surface d'appui est formée par la surface d'une tête sphérique.

8. Machine selon l'une quelconque des revendications 2 à 5, **caractérisée en ce qu'**au moins une surface d'appui est une surface cylindrique circulaire ou approximativement cylindrique circulaire.

9. Machine selon l'une quelconque des revendications 2 à 8, **caractérisée en ce qu'**au moins une surface d'appui est formée par au moins un élément de centrage et d'accouplement (16, 16a).

10. Machine selon la revendication 9, **caractérisée en ce que** l'unité de centrage et d'amarrage (14, 14a, 19, 19a) présente au moins deux éléments de centrage et d'accouplement (16, 16a) décalés l'un contre l'autre.

11. Machine selon la revendication 10, **caractérisée en ce qu'**au moins deux éléments de centrage et d'accouplement (16, 16a) sont décalés en direction de l'axe de pivotement l'un contre l'autre.

12. Machine selon l'une quelconque des revendications précédentes, **caractérisée en ce que** l'élément de transport est un rotor (5) pouvant être entraîné en rotation autour d'un axe de machine vertical.

13. Machine selon l'une quelconque des revendications précédentes, **caractérisée en ce que** les unités de centrage et d'amarrage côté machine (14, 14a) et/ou les éléments de centrage et d'accouplement (16, 16a) côté machine déterminent au moins l'orientation côté machine du groupe d'étiquetage (11) à la hauteur et/ou dans la position rotative autour d'un axe parallèlement à l'axe médian EA du groupe d'étiquetage (11).
